# FASCICULE DE BREVET EUROPEEN

(11) **EP 1 736 414 B1**
(45) Date de publication et mention de la délivrance du brevet: **29.07.2009**
(21) Numéro de dépôt: 06300702.5
(22) Date de dépôt: 19.06.2006
(51) Int. Cl.: B65D 5/54, B65D 5/52, B65D 5/32

(54) **Ensemble de transport et de présentation d'au moins un objet, procédé d'emballage au moyen d'un tel ensemble et procédé d'ouverture**
Einheit zum Transport und zur Präsentation mindestens eines Objekts, Verpackungsverfahren mittels einer solchen Einheit und Öffnungsverfahren
Assembly for transportation and presentation of at least one object, packaging procedure using such an assembly and procedure of opening

(30) Priorité: 22.06.2005 FR 0551710; 26.09.2005 FR 0552881; 13.12.2005 FR 0553851
(43) Date de publication de la demande: 27.12.2006
(73) Titulaire: L'ORÉAL, 75008 Paris (FR)
(72) Inventeur: Lechelle, Bernard, 59155 Faches-Thumesnil (FR); Lemaire, Vincent, 02430 Gauchy (FR)
(74) Mandataire: Tanty, François

(56) Documents cités:
- DE-U1- 8 507 009
- DE-U1- 9 000 049
- DE-U1- 29 911 475
- US-A- 2 200 818
- US-A- 6 135 289
- US-B1- 6 431 363

## Description

La présente invention concerne un ensemble de transport et de présentation d'au moins un objet ainsi qu'un procédé d'emballage d'au moins un objet dans un tel ensemble, un procédé d'ouverture d'un tel ensemble et une feuille de carton ou analogue utilisée dans la fabrication d'un tel ensemble.

Il existe un besoin pour :
- bénéficier d'un ensemble de transport qui puisse également servir à la présentation du ou des objets conditionnés,
- faciliter l'automatisation des opérations d'emballage d'un ou plusieurs objets dans un ensemble servant à la fois au transport et à la présentation de ce ou ces objets dans le rayon d'un magasin notamment,
- bénéficier d'un ensemble compatible avec une mise en volume automatisée, capable de protéger efficacement le ou les objets conditionnés à l'intérieur tout en utilisant pour des raisons économiques et écologiques le moins de matière possible,
- bénéficier d'un ensemble réduisant les risques de mauvais pliage,
- faciliter la mise en linéaire d'objets dans un magasin, en réduisant notamment les opérations de manutention des objets,
- améliorer le maintien en position des objets.

On connaît par les demandes internationales WO 03/011709 et WO 2004/02837 une caisse de transport pouvant se transformer en présentoir à l'aide d'un système de prédécoupe. Un inconvénient d'une telle caisse est que le présentoir, une fois le reste de la caisse détaché, fait apparaître les prédécoupes, ce qui peut s'avérer inesthétique.

Les demandes de brevet FR 2 795 390 et FR 2 795 050 décrivent des barquettes surmontées d'un couvercle et solidaires de ce couvercle par un côté qui est séparable.

La demande de brevet FR 2 815 015 divulgue une caisse comportant une barquette et une coiffe solidaires entre elles et faciles à désolidariser.

Le modèle d'utilité allemand G 90 00 049.8 décrit une caisse comportant une partie supérieure séparable de la partie inférieure, cette dernière comportant deux rangées d'éléments ondulés permettant de disposer des objets entre elles. Il n'est possible de fixer un présentoir sur le fond de la caisse qu'une fois l'assemblage de la caisse terminé.

Un inconvénient de dispositifs connus réside dans la fragilité de l'emballage servant au transport des objets.

Un autre inconvénient est de nécessiter des étapes d'emballage manuelles.

Un inconvénient supplémentaire tient dans la fabrication séparée de la caisse et du présentoir et leur assemblage ultérieur avant l'introduction des objets, ce qui nécessite deux chaînes de production différentes.

L'invention vise à remédier à toute ou partie de ces inconvénients et à répondre à toute ou partie des besoins exprimés plus haut.

Elle y parvient grâce à un ensemble de transport et de présentation d'au moins un objet tel que défini dans la revendication 1.

Grâce à l'invention, la fabrication de l'ensemble de transport peut plus facilement être automatisée, la paroi du présentoir et la deuxième portion de la caisse pouvant être assemblées avant des opérations de mise en forme de l'ensemble.

De plus, cet ensemble présente une solidité accrue sans avoir à utiliser de feuille de grammage plus important pour la caisse grâce au fait que l'ensemble comporte une épaisseur plus grande là où la paroi du présentoir est fixée à la deuxième portion de la caisse. Cela procure une économie de matière.

La deuxième portion comporte le fond de la caisse. La paroi précitée comporte le fond du présentoir. Dans ce cas, le fond de la caisse et le fond du présentoir sont fixés ensemble, et l'emballage se trouve renforcé là où le poids des objets s'applique.

Enfin, la présence de la deuxième portion peut diminuer le risque de mauvais pliage dans l'encartonneuse de la feuille destinée à former le présentoir.

La paroi du présentoir fixée à la deuxième portion de la caisse peut l'être par divers moyens, par exemple par collage ou agrafage ou toute autre technique de fixation, permanente ou non.

La première portion de la caisse peut comporter au moins un montant latéral et mieux deux montants latéraux.

L'un au moins du présentoir et de la caisse peut comporter un carton ou analogue, notamment un carton ondulé ou plat.

Le présentoir et la caisse peuvent comporter des matériaux différents. En particulier, le présentoir peut comporter un carton décoré, par exemple recouvert d'un vernis. Le présentoir peut par exemple comporter un carton plat et la caisse un carton ondulé. Le présentoir peut comporter une matière plastique, par exemple un matériau en feuille, plat ou ondulé, réalisé à partir d'au moins une matière plastique.

Par « carton », on désigne une structure comportant une ou plusieurs feuilles planes et/ou ondulées, le grammage de l'ensemble étant supérieur à 90 g/m², notamment supérieur ou égal à 190 g/m², voire supérieur à 200 g/m². Un carton ondulé peut comprendre par exemple trois feuilles dont une feuille ondulée prise en sandwich entre deux feuilles planes.

Par « carton ou analogue », on désigne une feuille de carton ou une feuille d'un matériau composite ou non ayant sensiblement le même comportement mécanique que le carton.

Les feuilles de carton utilisées pour réaliser le présentoir peuvent avoir subi le cas échéant un traitement de blanchiment dit « SBS » (Solid Bleached Sulfate) et comporter un couchage de surface.

Le carton peut être recouvert extérieurement d'un vernis comportant au moins un additif visant à réduire la dégradation de la caisse ou du présentoir sous l'effet de la lumière, notamment le jaunissement de la feuille et/ou l'altération d'une impression sous-jacente.

Un tel revêtement de surface peut être utile notamment pour le présentoir qui, le cas échéant, restera en rayon un certain temps et sera donc sujet à une dégradation d'aspect, pouvant nuire à la vente des objets présentés.

Le présentoir peut comporter une feuille qui est imprimée avant ou après le dépôt d'un vernis de protection, le cas échéant. Le vernis éventuel peut être appliqué par diverses techniques, notamment par offset, typograpie, flexographie ou sérigraphie.

Les première et deuxième portions de la caisse peuvent être reliées de manière séparable par au moins une zone sécable. La zone sécable peut par exemple comporter l'un au moins d'une bande d'arrachage ou d'une prédécoupe réalisée dans la caisse, cette liste n'étant pas limitative.

La paroi du présentoir peut être fixée de manière amovible à la deuxième portion, par exemple à l'aide d'un adhésif adapté ou d'une pluralité de points de colle pouvant être détachés.

La zone sécable peut comporter une prédécoupe située en retrait par rapport à un bord correspondant du fond du présentoir, notamment un bord latéral. Cela permet lorsque la première portion et la deuxième portion sont détachées l'une de l'autre de mieux cacher la zone sécable, laquelle peut présenter des irrégularités nuisant à l'esthétique du présentoir.

Le présentoir peut comporter au moins un montant latéral relié au fond du présentoir et la caisse au moins un montant latéral relié au fond de la caisse, les montants latéraux du présentoir et de la caisse n'étant avantageusement pas fixés entre eux, ce qui peut faciliter leur relèvement simultané dans l'encaisseuse utilisée pour la mise en volume de l'ensemble.

Dans un exemple de réalisation, le présentoir comporte deux montants latéraux reliés au fond du présentoir et un montant arrière relié au fond du présentoir, les deux montants latéraux du présentoir pouvant comporter chacun un rabat fixé sur le montant arrière du présentoir.

Le présentoir peut comporter deux montants latéraux reliés au fond du présentoir et une paroi de maintien, la paroi de maintien s'étendant transversalement aux montants latéraux au-dessus et à distance du fond du présentoir, ce qui peut faciliter le maintien d'objets peu stables dans le présentoir.

La paroi de maintien peut comporter des découpes pour recevoir les objets. Les découpes peuvent par exemple avoir une forme correspondant à celle des objets, de manière à les caler. Les découpes peuvent par exemple avoir une forme correspondant sensiblement à celle de deux objets disposés côte à côte. Les découpes peuvent encore être individuelles et recevoir chacune un objet. Les découpes peuvent par exemple permettre d'éviter que les objets ne se renversent pendant le transport de la caisse, pendant le déballage, et pendant l'exposition des objets dans le présentoir.

La paroi de maintien peut être dans une matière plastique, par exemple transparente. Eventuellement, les montants latéraux peuvent être réalisés en matière plastique, par exemple transparente, de même que le fond du présentoir. La caisse peut être en carton ou analogue.

La zone sécable précitée peut, dans un exemple de mise en oeuvre de l'invention, comporter une prédécoupe réalisée dans la caisse entre le fond de la caisse et un montant latéral de la caisse.

L'ensemble de transport et de présentation peut comporter une zone sécable comportant une bande d'arrachage appartenant au fond de la caisse ou à un montant latéral de la caisse.

L'ensemble peut comporter par exemple deux bandes d'arrachage de part et d'autre du fond de la caisse, ou en variante une seule bande d'arrachage d'un côté du fond de la caisse et une prédécoupe de l'autre côté du fond de la caisse.

Avantageusement, la ou les bandes d'arrachage ne sont pas formées sur le fond de la caisse, ce qui peut permettre de les arracher sans qu'il soit nécessaire de retourner la caisse.

La caisse seule peut ne pas former une enceinte fermée. Dans ce cas, une face extérieure de l'ensemble peut être au moins partiellement définie par le présentoir, par exemple par au moins un montant arrière de la caisse d'une part, et par le montant arrière du présentoir d'autre part. Cela peut faciliter la mise en forme du présentoir et/ou de la caisse, notamment faciliter le collage et/ou limiter le nombre d'étapes d'emballage en effectuant simultanément plusieurs pliages, par exemple. Dans ce dernier cas, le montant arrière de la caisse et le montant arrière du présentoir peuvent par exemple être juxtaposés l'un au-dessus de l'autre.

La caisse peut comporter un couvercle, notamment un couvercle réalisé d'un seul tenant avec le reste de la caisse.

Lorsque la caisse comporte deux montants latéraux reliés au fond de la caisse, la première portion peut comporter deux parties disjointes lorsque la feuille destinée à former la caisse est à plat. L'un des montants latéraux de la caisse peut être relié au couvercle de la caisse et l'autre des montants latéraux peut comporter une languette agencée pour être fixée sur le couvercle de la caisse.

La caisse peut comporter un montant avant relié au couvercle de la caisse, auquel cas la face avant de l'ensemble peut être définie par le montant avant de la caisse. Les deux montants latéraux de la caisse peuvent comporter chacun un rabat agencé pour être fixé sur le montant avant de la caisse lors de l'assemblage de celle-ci. Le montant avant de la caisse peut ne pas être fixé au présentoir.

La deuxième portion de la caisse et le présentoir peuvent être configurés pour se séparer en au moins deux parties après séparation des première et deuxième portions.

Dans un exemple de mise en oeuvre de l'invention, le fond de la caisse et le fond du présentoir sont séparés en deux par une ligne de découpe, par exemple centrale, de manière à former deux parties situées de part et d'autre de la ligne de découpe, par exemple symétriques l'une par rapport à l'autre, de façon à obtenir après séparation deux présentoirs identiques. La ligne de découpe peut correspondre à une découpe complète, c'est-à-dire qu'il ne subsiste aucun pont de matière entre les deux parties situées de part et d'autre, de sorte que la caisse et le présentoir se séparent immédiatement en deux parties dès que l'arrachage de la zone sécable est effectué, sans qu'il soit nécessaire de procéder à un arrachage supplémentaire.

Dans une mise en oeuvre particulière de l'invention, la bande d'arrachage peut comporter une bande de renfort sur toute sa longueur. La bande de renfort peut par exemple être une bande plastique collée sur toute la longueur de la bande d'arrachage. Cette bande de renfort permet d'éviter que la bande d'arrachage ne soit enlevée que sur une partie de sa longueur, notamment lorsqu'elle est arrachée par l'utilisateur saisissant l'une de ses extrémités. L'ensemble peut contenir plusieurs objets identiques ou différents, par exemple des objets promotionnels ou des objets contenant des produits de nuances différentes. Les objets peuvent par exemple être rangés de manière ordonnée sur le présentoir. La hauteur de chaque objet peut être supérieure à la hauteur du présentoir, le cas échéant.

Le fond du présentoir peut comporter des découpes pour recevoir les objets, ces découpes ayant par exemple une forme correspondant à celle de la partie inférieure des objets, de manière à les caler. Les objets peuvent alors reposer directement sur le fond de la caisse. Les découpes peuvent par exemple permettre d'éviter que les objets ne se renversent pendant le transport de la caisse.

Le présentoir comporte une paroi fixée à la deuxième portion, une paroi de maintien peut s'étendre au-dessus et à distance de cette paroi.

L'invention a encore pour objet, selon un autre de ses aspects, un procédé d'emballage d'au moins un objet dans un ensemble tel que défini ci-dessus, comportant les étapes suivantes :
- fixer le présentoir sur la deuxième portion de la caisse,
- mettre en volume au moins partiellement l'ensemble,
- déposer le ou les objets à emballer dans le présentoir,
- fermer la caisse.

Le présentoir peut être assemblé avant de déposer le ou les objets sur le présentoir.

L'invention a encore pour objet, selon un autre de ses aspects, un procédé d'emballage d'au moins un objet dans un ensemble tel que défini plus haut, comportant les étapes suivantes :
- fixer la paroi du présentoir sur la deuxième portion de la caisse,
- mettre en volume au moins partiellement l'ensemble,
- déposer le ou les objets à emballer sur la paroi du présentoir,
- fermer la caisse.

Le présentoir peut comporter un fond et peut être assemblé dans sa forme définitive avant d'y déposer le ou les objets à conditionner.

Les différentes étapes du procédé d'emballage peuvent être réalisées à des endroits différents, par des sociétés différentes, par exemple. En particulier, l'étape de fixation de la paroi du présentoir sur la deuxième portion de la caisse peut avoir lieu chez un fournisseur et la mise en volume de l'ensemble dans une autre société.

Ce procédé peut encore comporter l'étape consistant à fermer l'ensemble au moyen d'un couvercle de la caisse.

L'invention a encore pour objet, selon un autre de ses aspects, un procédé d'ouverture d'un ensemble tel que défini plus haut, comportant les étapes suivantes :
- séparer la première portion de la caisse et la deuxième portion de la caisse,
- ôter la première portion de la caisse.

L'invention a encore pour objet, selon un autre de ses aspects, une feuille de carton ou analogue agencée pour former une caisse d'un ensemble tel que défini plus haut, comportant une première et une deuxième portions reliées de manière séparable, la deuxième portion étant configurée pour permettre la fixation sur celle-ci d'un présentoir.

L'invention a encore pour objet, selon un autre de ses aspects, une feuille de carton ou analogue agencée pour former une caisse d'un ensemble tel que défini plus haut, comportant une première et une deuxième portions reliées de manière séparable, la deuxième portion étant configurée pour permettre la fixation sur celle-ci du fond d'un présentoir.

Les première et deuxième portions peuvent être reliées par au moins une zone sécable, comportant au moins une bande d'arrachage par exemple.

La zone sécable peut par exemple être constituée par une bande d'arrachage disposée dans le fond de la caisse ou en variante dans un montant latéral.

La feuille précitée peut comporter par exemple deux bandes d'arrachage disposées de part et d'autre du fond de la caisse, dans le fond de la caisse ou dans chacun des montants latéraux. La feuille peut comporter au moins une ligne de pliage comportant une prédécoupe. La feuille peut également comporter au moins une ligne de pliage sans prédécoupe. Un avantage d'une ligne de pliage comportant une prédécoupe est la facilité de pliage d'une telle zone, la prédécoupe pouvant assouplir la ligne de pliage. Cela peut faciliter la mise en volume de la caisse.

Cependant, la prédécoupe peut affaiblir la ligne de pliage et fragiliser la caisse. Ainsi, l'absence de prédécoupe peut dans certains endroits être préférable, notamment dans les régions de la caisse fortement sollicitées lors du transport des objets. Ces régions sont alors reliées entre elles par une ligne de pliage dépourvue de prédécoupe.

La feuille peut comporter une prédécoupe le long d'une ligne de pliage à la jonction entre le fond de la caisse et un montant latéral ainsi qu'une bande d'arrachage.

La feuille peut comporter un premier montant latéral relié par une ligne de pliage à une languette agencée pour être fixée sur un couvercle réalisé par découpage dans la feuille. La feuille peut également comporter un deuxième montant latéral relié par une ligne de pliage à un couvercle réalisé par découpage dans la feuille. Dans ce cas, le couvercle peut encore être relié à un montant avant de la caisse par une ligne de pliage. Le couvercle peut être relié à un montant arrière de la caisse par une ligne de pliage.

Les montants latéraux de la caisse peuvent comporter chacun un rabat agencé pour se fixer sur le montant avant de la caisse. Les montants latéraux peuvent également comporter chacun un rabat agencé pour se fixer sur le montant arrière de la caisse.

La deuxième portion précitée comporte le fond de la caisse, ayant quatre bords dont deux sont libres, non reliés à un montant de la caisse.

L'invention a encore pour objet, selon un autre de ses aspects, une feuille de carton ou analogue agencée pour former un présentoir d'un ensemble tel que défini plus haut, comportant un fond, deux montants latéraux et un montant arrière reliés chacun au fond par une ligne de pliage.

La feuille de carton ou analogue peut encore comporter une paroi de maintien reliant les deux montants latéraux.

L'invention a encore pour objet, selon un autre de ses aspects, indépendamment ou en combinaison avec ce qui précède, une feuille matière plastique agencée pour former un présentoir d'un ensemble tel que défmi plus haut, comportant deux montants latéraux et une paroi de maintien transversale reliant les montants latéraux, pourvue de découpes pour la mise en place d'objets.

L'invention a encore pour objet, selon un autre de ses aspects, un ensemble comportant une caisse et un présentoir disposé dans la caisse, le présentoir ayant un fond assemblé avec celui de la caisse et présentant des découpes configurées pour recevoir des articles, la caisse comportant au moins deux portions pouvant être séparées.

L'invention pourra être mieux comprise à la lecture de la description détaillée qui va suivre, d'exemples non limitatifs de mise en oeuvre de l'invention, ainsi qu'au vu du dessin, sur lequel :
- la figure 1 représente de manière schématique, à plat, une feuille permettant de fabriquer la caisse d'un ensemble selon un exemple de mise en oeuvre de l'invention,
- la figure 2 représente de manière schématique, à plat, une feuille permettant de fabriquer le présentoir d'un ensemble selon un exemple de mise en oeuvre de l'invention,
- la figure 3 représente à plat et de manière schématique les feuilles des figures 1 et 2 assemblées entre elles, du côté intérieur,
- la figure 4 représente à plat et de manière schématique l'assemblage de la figure 3 du côté extérieur,
- la figure 5 représente en élévation l'arrière de l'ensemble,
- la figure 6 représente en élévation l'avant de l'ensemble,
- la figure 7 représente en perspective l'ensemble vu de dessus,
- la figure 8 représente en perspective l'ensemble vu de dessous,
- la figure 9 représente isolément, en perspective, le présentoir contenant une pluralité d'objets,
- la figure 10 représente le présentoir après enlèvement des objets,
- la figure 11 représente de manière schématique, à plat, une feuille permettant de fabriquer la caisse d'une variante de réalisation,
- la figure 12 représente, de manière schématique, à plat, une feuille permettant de fabriquer le présentoir de la variante de réalisation de la figure 11,
- la figure 13 représente en élévation l'assemblage des feuilles des figures 11 et 12,
- la figure 14 représente en perspective l'ensemble de la figure 13 disposé à l'envers,
- la figure 15 est une vue analogue à la figure 13 d'une variante de réalisation de l'invention, et
- la figure 16 représente isolément, en perspective, le présentoir de la figure 15, contenant une pluralité d'objets.

On a représenté sur la figure 1 une feuille 10, notamment en carton ou analogue, destinée à la réalisation de la caisse d'un ensemble selon l'invention.

La feuille 10 comporte une première portion 12 composée dans l'exemple considéré de deux parties 12a et 12b destinées à former la partie haute de la caisse et une deuxième portion 13 destinée à en former le fond, encore appelé plancher.

Les deux parties 12a et 12b sont situées de part et d'autre de la deuxième portion 13, laquelle présente dans l'exemple considéré une forme sensiblement rectangulaire, délimitée par quatre bords 21, 22, 23 et 24.

La deuxième portion 13 est reliée à chaque partie 12a ou 12b de la première portion 12 par une zone sécable 14.

Chaque zone sécable 14 peut comporter une bande d'arrachage 15 comportant deux lignes prédécoupées 16 dont l'une est située en retrait par rapport au bord correspondant 23 ou 24 de la deuxième portion 13.

Les lignes prédécoupées 16 sont dans l'exemple illustré sensiblement parallèles au moins sur une majeure portion de leur longueur, l'une d'entre elles s'écartant de l'autre à une extrémité de manière à faciliter la préhension et le détachement de la bande d'arrachage 15 par l'utilisateur.

Les bords 23 et 24 de la deuxième portion 13 sont parallèles entre eux, étant reliés respectivement aux parties 12a et 12b de la première portion 12, et sont chacun définis par une ligne prédécoupée 16 de la bande d'arrachage 15.

Les bords 21 et 22 de la deuxième portion 13, respectivement perpendiculaires aux bords 23 et 24, sont libres dans l'exemple illustré.

La partie 12a de la première portion 12 comporte un montant latéral 30 de la caisse. Ce montant latéral 30 est délimité par le bord 23 commun avec la deuxième portion 13 et par trois autres bords 31, 32 et 33. Le bord 31 correspondant au bord arrière est relié, sur une partie seulement de sa longueur, correspondant dans l'exemple illustré à environ la moitié de sa longueur, à un rabat 35 de forme sensiblement rectangulaire, par une ligne de pliage 36 comportant dans l'exemple illustré une prédécoupe.

Le montant 30 est relié à une languette 40 sur la totalité de sa longueur dans l'exemple illustré, par le bord 32 sensiblement parallèle au bord 23. Le bord 32 constitue une ligne de pliage et comporte une prédécoupe. La hauteur du rabat 35 peut cependant varier en fonction notamment des objets à transporter et/ou de la hauteur du présentoir que l'on cherche à obtenir.

Enfin, le montant latéral 30 est relié à un rabat avant 42 par le bord 33, ce dernier défmissant une ligne de pliage comportant également une prédécoupe. Les bords 33 et 31 sont sensiblement parallèles.

La partie 12b de la première portion 12 comporte un montant latéral 50 présentant dans l'exemple illustré une forme sensiblement rectangulaire, ce montant étant relié à la deuxième portion 13 par le bord 24.

Le montant latéral 50 comporte un bord 51 relié sur une partie de sa longueur, notamment sur la moitié de sa longueur, à un rabat arrière 55 par une ligne de pliage prédécoupée 56. Le rabat 55 présente une forme sensiblement rectangulaire, similaire à celle du rabat 35 précité.

Le montant latéral 50 est relié à un rabat avant 57 de forme similaire au rabat avant 42, par un bord 53 définissant une ligne de pliage prédécoupée. Les bords 51 et 53 sont sensiblement parallèles entre eux.

Le montant latéral 50 est relié également par son bord 52, sensiblement parallèle au bord 24, à un couvercle 60 de forme sensiblement rectangulaire, le bord 52 définissant une ligne de pliage ne comportant pas de prédécoupe pour ne pas fragiliser la caisse.

Le couvercle 60, outre le bord 52 qu'il comporte en commun avec le montant latéral 50, comporte trois autres bords 61, 62 et 63. Le bord 61 définit une ligne de pliage prédécoupée et relie le couvercle 60 à un montant arrière 65 de la caisse, de forme sensiblement rectangulaire. Le bord 62 du couvercle 60, sensiblement parallèle au bord 52, est libre, tandis que le bord 63 définit une ligne de pliage prédécoupée reliant le couvercle 60 à un montant avant 66 de la caisse, de forme sensiblement rectangulaire. Les bords 61 et 63 sont sensiblement parallèles entre eux.

La feuille 80 comportant un carton ou analogue représentée à la figure 2 est destinée à la réalisation du présentoir.

Ce dernier comporte une paroi 90 agencée pour se fixer sur la deuxième portion 13 de la feuille 10 précédemment décrite. La paroi 90 constitue dans l'exemple illustré le fond du présentoir et présente une forme sensiblement rectangulaire, comportant quatre bords 91, 92, 93 et 94. Le bord 91 avant est libre dans l'exemple illustré. Les bords latéraux 92 et 94, parallèles entre eux, définissent des lignes de pliage dépourvues de prédécoupe, reliant la paroi 90 à des montants latéraux 95 symétriques pouvant présenter une forme quelconque. Dans l'exemple illustré, chaque montant latéral 95 présente un bord avant arrondi 96 se raccordant par un léger décrochement 97 à un bord supérieur 98 sensiblement rectiligne et horizontal du présentoir. Chaque montant latéral 95 est relié à un rabat 100 par un bord 99 défmissant également une ligne de pliage.

Le bord 93 de la paroi 90, sensiblement parallèle au bord 91, constitue une ligne de pliage prédécoupée, et relie la paroi 90 à un montant 101 arrière du présentoir, de forme sensiblement rectangulaire.

L'assemblage des feuilles destinées à former le présentoir et la caisse peut s'effectuer de la manière suivante, que l'on va maintenant décrire au regard des figures 3 à 6.

Après découpage des feuilles 10 et 80, la paroi 90 de la feuille 80 est superposée avec la deuxième portion 13 de la feuille 10. Dans l'exemple illustré, la forme de la deuxième portion 13 et celle de la paroi 90 sont sensiblement identiques, de telle sorte que les bords de la deuxième portion 13 et de la paroi 90 se superposent à peu près. Les bords de la deuxième portion 13 peuvent être en léger retrait par rapport aux bords de la paroi 90, notamment le bord avant, pour des raisons esthétiques lorsque le présentoir est en linéaire. La deuxième portion 13 et la paroi 90 sont fixées par collage par exemple.

Dans l'exemple illustré, la feuille 80 est disposée relativement à la feuille 10 de telle sorte que les rabats 100 et le montant arrière 101 du présentoir soient situés du même côté que les rabats 35, 55 et le montant arrière 65 de la caisse. Les rabats 35 et 100 d'une part, et les rabats 55 et 100 d'autre part, sont juxtaposés.

Les montants latéraux 95 du présentoir ne sont pas fixés à la caisse.

Les bandes d'arrachage 15, visibles sur la figure 4, peuvent être repérées par deux bandes colorées de manière à faciliter le repérage de celles-ci par l'utilisateur.

La feuille 10 peut comporter sur sa face extérieure une impression ou une étiquette contenant les instructions à suivre pour l'ouverture de l'ensemble.

Sur les figures 5 à 8, l'ensemble 1 comportant la caisse et le présentoir est représenté assemblé et mis en volume. La mise en volume peut s'effectuer de manière automatisée.

A un premier poste, pouvant être situé géographiquement ailleurs qu'à l'emplacement où s'effectue la mise en volume, les feuilles de la caisse et du présentoir sont fixées l'une sur l'autre comme décrit précédemment.

Les feuilles de la caisse et du présentoir sont mises à plat dans un chargeur, avec la feuille du présentoir au-dessus de la feuille de la caisse.

A un deuxième poste, le fond de l'ensemble est maintenu par aspiration et les montants latéraux 30, 50 et 95 sont relevés par pliage des lignes de pliage 23, 24, 92 et 94. La solidarisation du fond de la caisse et du présentoir diminue le risque de mauvais pliage.

A un troisième poste, on effectue le pliage selon les lignes de pliage 36, 56 et 99 afin de relever les rabats 35, 55 et 100.

On dispose des objets O, par exemple identiques sur la paroi du présentoir, de préférence de manière ordonnée, par exemple en rangées. Les objets O sont par exemple constitués par des dispositifs de conditionnement d'un produit, notamment cosmétique, par exemple des flacons ou autres objets, éventuellement eux-mêmes dans des boîtes.

Les étapes de rangement des objets O peuvent être effectuées de manière automatisée.

On effectue le pliage selon les lignes de pliage 33 et 53 afin de relever les rabats 42 et 57.

A un quatrième poste, des traits de colle sont déposés et l'on procède au pliage du montant arrière 101, du couvercle 60, des montants avant 66 et arrière 65 et de la languette 40 et l'on ferme l'ensemble.

Pour l'ouverture de l'ensemble, on peut procéder comme suit.

Après le transport, après avoir placé à l'envers l'ensemble et une fois les bandes 15 arrachées, l'utilisateur peut à nouveau retourner l'ensemble 1 tout en maintenant une pression sur la caisse pour éviter sa séparation prématurée et ôter la première portion 12 désormais détachée de la deuxième portion 13, ce qui permet de découvrir les objets O présents sur le présentoir, comme illustré sur la figure 9.

Chaque bande d'arrachage 15 comporte, comme on peut le voir sur la figure 8, une ligne prédécoupée 16 située en retrait du bord correspondant de la paroi 90, ce qui permet à la deuxième portion 13 d'être sensiblement masquée, comme on peut le voir sur les figures 9 et 10, une fois la première portion 12 retirée. Cela s'avère avantageux sur le plan esthétique.

Bien entendu, l'invention n'est pas limitée à l'exemple qui vient d'être décrit. La forme du présentoir peut être modifiée et adaptée par exemple à la nature des objets et/ou à l'environnement de commercialisation.

On a illustré aux figures 11 à 14 une variante de réalisation d'un ensemble conforme à l'invention, qui diffère de celui qui vient d'être décrit en référence aux figures 1 à 10 notamment par la manière dont la caisse peut être ouverte.

Seule une zone sécable 14 comporte dans cet exemple une bande d'arrachage 15. Cette bande d'arrachage 15 comporte deux lignes prédécoupées 16, à savoir une première située sur la ligne de pliage 24 formée entre la deuxième portion 13 destinée à former le fond de la caisse et le montant latéral 50, et une deuxième située en retrait par rapport à la ligne de pliage 24, dans le montant latéral 50. Grâce à cette configuration, la bande d'arrachage 15 s'étend le long du montant latéral 50, de sorte qu'il est aisé à l'utilisateur de l'arracher lorsque la caisse repose sur son fond, sans avoir à la retourner.

Une autre zone sécable 14 comporte, de l'autre côté de la deuxième portion 13 une ligne prédécoupée 16 confondue avec la ligne de pliage 23 reliant la deuxième portion 13 au montant latéral 30.

Dans l'exemple de la figure 11, la feuille 10 comporte donc d'une part une bande d'arrachage et d'autre part une ligne prédécoupée, mais on ne sort pas du cadre de la présente invention s'il en est autrement. La feuille 10 pourrait par exemple dans un exemple non illustré comporter deux bandes d'arrachage 15 disposées de part et d'autre de la deuxième portion 13 constituant le fond de la caisse, chacun des montants latéraux 30 et 50.

L'exemple de la figure 11 diffère encore de celui de la figure 1 en ce qu'une bande de renfort 17 est fixée sur toute la longueur de la bande d'arrachage 15. Cette bande de renfort est constituée par une bande en matière plastique collée sur la bande d'arrachage. Cette bande de renfort 17 permet d'éviter que la bande d'arrachage 15 ne soit enlevée que sur une partie de sa longueur lors de son arrachage par l'utilisateur.

Le présentoir 80 comporte dans l'exemple des figures 11 à 14 des découpes 85 ménagées dans le fond du présentoir, destinées à recevoir les objets O. Ces découpes 85 ont notamment une forme correspondant à celle de la partie inférieure des objets O, de manière à les caler dans le présentoir. Les objets O en place dans le présentoir peuvent reposer directement sur le fond de la caisse, à travers les découpes 85.

Dans l'exemple des figures 11 à 14, la deuxième portion 13 destinée à former le fond de la caisse et la paroi 90 formant le fond du présentoir sont configurées pour se séparer en deux parties après arrachage des zones sécables 14 et comportent à cet effet des lignes de découpe respectives 19 et 89.

Les deux parties 13a et 13b de la deuxième portion 13 situées de part et d'autre de la ligne de coupure 19, 89 sont symétriques, et de même pour les deux parties 80a, 80b du présentoir 80.

Après arrachage des zones sécables 14, le présentoir 80 peut se séparer en deux parties indépendantes 80a, 80b, pouvant former chacune un plus petit présentoir.

On a illustré aux figures 15 et 16 une variante de réalisation d'un ensemble conforme à l'invention, qui diffère de ceux qui viennent d'être décrits notamment par la configuration du présentoir.

Dans cet exemple de réalisation, le présentoir 80 comporte, outre sa paroi de fond 90, les deux montants latéraux 95 par exemple symétriques et portant chacun un rabat 100 et un montant arrière 101. Une paroi de maintien transversale 110 relie les deux montants latéraux 95 et s'étend sensiblement parallèlement à la paroi de fond 90, à une certaine distance de celle-ci, adaptée aux objets à présenter.

La paroi de maintien 110 comporte des ouvertures 85 à travers lesquelles peuvent être disposés les objets O, comme illustré à la figure 16, afin de maintenir ces derniers en place et de les caler dans le présentoir 80.

Dans l'exemple des figures 15 et 16, chaque ouverture 85 peut permettre le passage de deux objets O, mais on ne sort pas du cadre de la présente invention lorsque les ouvertures 85 sont destinées à recevoir un seul objet O ou plus de deux objets.

Dans les exemples qui viennent d'être décrits, le présentoir 80 peut être réalisé dans une feuille de carton ou dans une matière plastique, transparente ou non, laquelle peut être imprimée ou non.

Le présentoir 80 peut par exemple être réalisé dans une matière différente de celle de la caisse, par exemple dans une matière plus coûteuse et ayant des qualités esthétiques supérieures.

Le présentoir 80 illustré aux figures 15 et 16 peut être assemblé avec la caisse avant sa mise en volume, et mis en volume en même temps que la caisse.

Quels que soient les exemples de réalisation, les matériaux constituant la caisse et le présentoir peuvent être semblables ou différents. Ils peuvent être notamment constitués de cartons plats ou ondulés. Le présentoir peut, le cas échéant, comporter un vernis et/ou être imprimé, ou comporter une matière plastique.

Le présentoir peut être collé de manière amovible par un adhésif non permanent ou par des points de colle pouvant être détachés, notamment dans le cas où le présentoir comporte une matière plastique, ce qui réduit les risques de déchirement. Cela peut permettre de séparer le présentoir de la caisse pour présenter les objets, par exemple par une traction vers l'avant ou vers l'arrière.

La disposition des montants et rabats de la caisse et du présentoir peut être modifiée, notamment en fonction des objets à transporter et à présenter. En particulier, si les objets sont hauts, les rabats 35 et 55 peuvent être raccourcis voire supprimés, le montant arrière 65 également et les rabats 100, les montants latéraux 95 et le montant arrière 101 être allongés pour former un présentoir avec des montants plus hauts.

La hauteur des montants latéraux 95 et arrière 101 du présentoir peut par exemple être sensiblement égale à celle du montant avant 66 de la caisse. Dans ce cas, la face arrière de l'ensemble est entièrement formée par le montant arrière du présentoir.

Le présentoir 80 des figures 1 à 10 peut être réalisé avec des découpes 85 et, le cas échéant, être agencé pour se séparer en deux présentoirs plus petits, comme dans l'exemple des figures 11 à 14.

Le présentoir peut comporter un montant avant, relié par une ligne de pliage au fond du présentoir, ce montant avant pouvant être libre, non fixé à la caisse.

L'expression « comportant un » doit être comprise comme étant synonyme de l'expression « comportant au moins un », sauf si le contraire est spécifié.

## Revendications

1. Ensemble (1) de transport et de présentation d'au moins un objet (O), comportant :
- une caisse (10) comportant :
- une première portion (12), et
- une deuxième portion (13) reliée de manière séparable à la première portion (12),
- un présentoir (80) disposé à l'intérieur de la caisse (10) et comportant au moins une paroi (90) la deuxième portion (13) comportant le fond de la caisse et la paroi (90) du présentoir comportant le fond du présentoir, **caractérisé en ce que** la paroi (90) est fixée à la deuxième portion (13) et l'assemblage de la deuxième portion (13) et de la paroi (90) du présentoir (80) autorise des opérations de mise en forme de l'ensemble.

2. Ensemble selon la revendication 1, dans lequel la première portion (12) comporte au moins un montant (30 ; 50) de la caisse.

3. Ensemble selon la revendication 2, dans lequel la première portion comporte au moins un montant latéral (30 ; 50) de la caisse.

4. Ensemble selon l'une quelconque des revendications précédentes, dans lequel le présentoir (80) et/ou la caisse (10) comporte un carton ou analogue, notamment un carton ondulé ou plat.

5. Ensemble selon l'une quelconque des revendications précédentes, dans lequel le présentoir (80) et la caisse (10) comportent des matériaux différents.

6. Ensemble selon l'une quelconque des revendications précédentes, dans lequel les première (12) et deuxième (13) portions sont reliées de manière séparable par au moins une zone sécable (14).

7. Ensemble selon la revendication 6, dans lequel une zone sécable (14) comporte une bande d'arrachage (15).

8. Ensemble selon la revendication 7, dans lequel la bande d'arrachage (15) appartient au fond de la caisse.

9. Ensemble selon la revendication 7, dans lequel la bande d'arrachage (15) appartient à un montant latéral de la caisse (30, 50).

10. Ensemble selon l'une quelconque des revendications 7 à 9, dans lequel la bande d'arrachage (15) comporte une bande de renfort (17).

11. Ensemble selon la revendication 6, dans lequel la zone sécable (14) comporte au moins une prédécoupe réalisée dans la caisse (10).

12. Ensemble selon la revendication 1, dans lequel la paroi (90) du présentoir est fixée de manière amovible à la deuxième portion (13).

13. Ensemble selon la revendication 6, dans lequel la zone sécable comporte une prédécoupe située en retrait par rapport à un bord correspondant du fond du présentoir.

14. Ensemble selon l'une quelconque des revendications précédentes, dans lequel la paroi (90) du présentoir et la deuxième portion (13) de la caisse sont collées entre elles.

15. Ensemble selon l'une quelconque des revendications précédentes, dans lequel le présentoir (80) comporte au moins un montant latéral (95) relié au fond (90) du présentoir et la caisse au moins un montant latéral (30 ; 50) relié au fond (13) de la caisse et dans lequel les montants latéraux du présentoir et de la caisse ne sont pas fixés entre eux.

16. Ensemble selon l'une quelconque des revendications précédentes, dans lequel le présentoir (80) comporte deux montants latéraux (95) reliés au fond (90) du présentoir et un montant arrière (101) relié au fond (90) du présentoir et dans lequel les deux montants latéraux (95) du présentoir comportent chacun un rabat (100) fixé sur le montant arrière (101) du présentoir.

17. Ensemble selon l'une quelconque des revendications précédentes, dans lequel la caisse (10) seule ne forme pas une enceinte fermée.

18. Ensemble selon la revendication précédente, dans lequel au moins une face extérieure de l'ensemble est au moins partiellement définie par le présentoir (80).

19. Ensemble selon la revendication précédente, dans lequel ladite face extérieure est définie par au moins un montant arrière (65) de la caisse et le montant arrière (101) du présentoir.

20. Ensemble selon la revendication précédente, dans lequel le montant arrière (65) de la caisse et le montant arrière (101) du présentoir sont juxtaposés l'un au-dessus de l'autre.

21. Ensemble selon l'une quelconque des revendications précédentes, dans lequel la deuxième portion (13) et le présentoir (80) sont configurés pour se séparer en deux parties après séparation des premières (12) et deuxième (13) portions.

22. Ensemble selon la revendication 21, dans lequel la deuxième portion comporte une découpe (19) et le fond du présentoir une découpe (89), notamment des découpes (19, 89) s'étendant sur toute la largeur de la caisse et du présentoir.

23. Ensemble selon l'une quelconque des revendications précédentes, dans lequel le fond (90) du présentoir (80) comporte des découpes (85) pour recevoir les objets (O).

24. Ensemble selon l'une quelconque des revendications précédentes, contenant plusieurs objets (O) identiques.

25. Ensemble selon la revendication précédente, dans lequel les objets (O) sont rangés de manière ordonnée sur le présentoir (80).

26. Procédé d'emballage d'au moins un objet (O) dans un ensemble tel que défini dans l'une quelconque des revendications précédentes, comportant les étapes suivantes :
- fixer la paroi (90) du présentoir (80) sur la deuxième portion (13) de la caisse (10),
- mettre en volume au moins partiellement l'ensemble,
- déposer le ou les objets (O) à emballer sur la paroi (90) du présentoir (80),
- fermer la caisse (10).

27. Procédé selon la revendication 26, dans lequel le présentoir (80) est assemblé avant de déposer le ou les objets (O) sur le fond (90) du présentoir (80).

28. Procède d'ouverture d'un ensemble tel que défini dans l'une quelconque des revendications 1 à 25, comportant les étapes suivantes :
- séparer la première portion (12) de la caisse et la deuxième portion (13) de la caisse,
- ôter la première portion (12).

29. Feuille de carton ou analogue agencée pour former une caisse (10) d'un ensemble tel que défini dans l'une quelconque des revendications 1 à 25, comportant une première (12) et une deuxième (13) portions reliées de manière séparable, la deuxième portion (13) étant configurée pour permettre la fixation sur celle-ci d'une paroi (90) d'un présentoir (80).

30. Feuille de carton ou analogue agencée pour former un présentoir (80) d'un ensemble tel que défini dans l'une quelconque des revendications 1 à 25, comportant un fond (90), deux montants latéraux (95) et un montant arrière (101) reliés chacun au fond (90) par une ligne de pliage.

## Claims

1. An assembly (1) for transporting and for presenting at least one object (O), comprising:
· a box (10) comprising:
· a first portion (12);
· a second portion (13) that is connected in separable manner to the first portion (12);
· a display tray (80) disposed inside the box (10), and including at least one wall (90), the second portion (13) comprising the bottom wall of the box and the wall (90) of the display tray comprising the bottom wall of the display tray, **characterized by** the fact that the wall (90) is fastened to the second portion (13) and the assembly of the second portion (13) and the wall (90) together enabling operations of shaping the assembly.

2. An assembly according to claim 1, in which the first portion (12) comprises at least one upright (30; 50) of the box.

3. An assembly according to claim 2, in which the first portion comprises at least one side upright (30; 50) of the box.

4. An assembly according to any preceding claim, in which the display tray (80) and/or the box (10) comprise (s) cardboard or the like, in particular corrugated or flat cardboard.

5. An assembly according to any preceding claim, in which the display tray (80) and the box (10) comprise various materials.

6. An assembly according to any preceding claim, in which the first and second portions (12 and 13) are connected in separable manner via at least one breakable zone (14).

7. An assembly according to claim 6, in which a breakable zone (14) comprises a tear-off strip (15).

8. An assembly according to claim 7, in which the tear-off strip (15) belongs to the bottom wall of the box.

9. An assembly according to claim 7, in which the tear-off strip (15) belongs to a side upright of the box (30, 50).

10. An assembly according to any one of claims 7 to 9, in which the tear-off strip (15) includes a reinforcing strip (17).

11. An assembly according to claim 6, in which the breakable zone (14) comprises at least one perforated line formed in the box (10).

12. An assembly according to claim 1, in which the wall (90) of the display tray is fastened in removable manner to the second portion (13).

13. An assembly according to claim 6, in which the breakable zone comprises a perforated line that is situated set back from a corresponding edge of the bottom wall of the display tray.

14. An assembly according to any preceding claim, in which the wall (90) of the display tray and the second portion (13) of the box are bonded together.

15. An assembly according to any preceding claim, in which the display tray (80) includes at least one side upright (95) that is connected to the bottom wall (90) of the display tray, and the box includes at least one side upright (30; 50) that is connected to the bottom wall (13) of the box, and in which the side uprights of the display tray and of the box are not fastened together.

16. An assembly according to any preceding claim, in which the display tray (80) includes two side uprights (95) that are connected to the bottom wall (90) of the display tray, and a rear upright (101) that is connected to the bottom wall (90) of the display tray, and in which each of the two side uprights (95) of the display tray includes a flap (100) that is fastened onto the rear upright (101) of the display tray.

17. An assembly according to any preceding claim, in which the box (10) alone does not form a sealed enclosure.

18. An assembly according to the preceding claim, in which at least one outer face of the assembly is defined, at least in part, by the display tray (80).

19. An assembly according to the preceding claim, in which said outer face is defined by at least one rear upright (65) of the box, and by the rear upright (101) of the display tray.

20. An assembly according to the preceding claim, in which the rear upright (65) of the box and the rear upright (101) of the display tray are juxtaposed one on top of the other.

21. An assembly according to any preceding claim, in which the second portion (13) and the display tray (80) are configured to separate into two parts once the first and second portions (12 and 13) have been separated.

22. An assembly according to claim 21, in which the second portion includes a line of cut (19), and the bottom wall of the display tray includes a line of cut (89), in particular lines of cut (19, 89) extending over the entire width of the box and of the display tray.

23. An assembly according to any preceding claim, in which the bottom wall (90) of the display tray (80) includes cutouts (85) for receiving objects (O).

24. An assembly according to any preceding claim, containing a plurality of identical objects (O).

25. An assembly according to the preceding claim, in which the objects (O) are arranged in ordered manner on the display tray (80).

26. A method of packaging at least one object (O) in an assembly as defined in any preceding claim, the method comprising the following steps:
· fastening the wall (90) of the display tray (80) onto the second portion (13) of the box (10);
· erecting the assembly at least in part;
· depositing the object(s) (O) to be packaged on the wall (90) of the display tray (80); and
· closing the box (10).

27. A method according to claim 26, in which the display tray (80) is assembled before depositing the object(s) (O) on the bottom wall (90) of the display tray (80).

28. A method of opening an assembly as defined in any one of claims 1 to 25, the method comprising the following steps:
· separating the first portion (12) of the box from the second portion (13) of the box; and
· removing the first portion (12).

29. A sheet of cardboard or the like that is arranged to form a box (10) of an assembly as defined in any one of claims 1 to 25, the sheet of cardboard including first and second portions (12 and 13) that are connected in separable manner, the second portion (13) being configured to enable a wall (90) of a display tray (80) to be fastened thereon.

30. A sheet of cardboard or the like that is arranged to form a display tray (80) of an assembly as defined in any one of claims 1 to 25, the sheet of cardboard comprising a bottom wall (90), two side uprights (95), and a rear upright (101), with the side uprights and the rear upright being connected to the bottom wall (90) via respective fold lines.

## Patentansprüche

1. Einheit (1) zum Transport und zur Präsentation mindestens eines Objekts (O), umfassend:
- eine Box (10), umfassend:
- einen ersten Abschnitt (12) und
- einen zweiten Abschnitt (13), der mit dem ersten Abschnitt (12) trennbar verbunden ist,
- einen Aufsteller (80), der im Inneren der Box (10) angeordnet ist und mindestens eine Wand (90) umfasst,
wobei der zweite Abschnitt (13) den Boden der Box umfasst und die Wand (90) des Aufstellers den Boden des Aufstellers umfasst, **dadurch gekennzeichnet, dass** die Wand (90) an dem zweiten Abschnitt (13) befestigt ist und die Zusammenfügung des zweiten Abschnitts (13) und der Wand (90) des Aufstellers (80) Arbeitsgänge der Formung der Einheit zulässt.

2. Einheit nach Anspruch 1, bei der der erste Abschnitt (12) mindestens ein vertikales Element (30; 50) der Box umfasst.

3. Einheit nach Anspruch 2, bei der der erste Abschnitt mindestens ein seitliches vertikales Element (30; 50) der Box umfasst.

4. Einheit nach einem der vorhergehenden Ansprüche, bei der der Aufsteller (80) und/oder die Box (10) einen Karton oder dergleichen, insbesondere einen gewellten oder flachen Karton umfasst.

5. Einheit nach einem der vorhergehenden Ansprüche, bei der der Aufsteller (80) und die Box (10) verschiedene Werkstoffe umfassen.

6. Einheit nach einem der vorhergehenden Ansprüche, bei der der erste Abschnitt (12) und der zweite Abschnitt (13) durch mindestens eine durchtrennbare Zone (14) trennbar verbunden sind.

7. Einheit nach Anspruch 6, bei der eine durchtrennbare Zone (14) einen Reißstreifen (15) umfasst.

8. Einheit nach Anspruch 7, bei der der Reißstreifen (15) zum Boden der Box gehört.

9. Einheit nach Anspruch 7, bei der der Reißstreifen (15) zu einem seitlichen vertikalen Element der Box (30, 50) gehört.

10. Einheit nach einem der Ansprüche 7 bis 9, bei der der Reißstreifen (15) ein Verstärkungsband (17) umfasst.

11. Einheit nach Anspruch 6, bei der die durchtrennbare Zone (14) mindestens eine in der Box (10) hergestellte Vorschneidung umfasst.

12. Einheit nach Anspruch 1, bei der die Wand (90) des Aufstellers an dem zweiten Abschnitt (13) abnehmbar befestigt ist.

13. Einheit nach Anspruch 6, bei der die durchtrennbare Zone eine Vorschneidung umfasst, die bezüglich eines dem Boden des Aufstellers entsprechenden Rands zurückversetzt gelegen ist.

14. Einheit nach einem der vorhergehenden Ansprüche, bei der die Wand (90) des Aufstellers und der zweite Abschnitt (13) der Box miteinander verklebt sind.

15. Einheit nach einem der vorhergehenden Ansprüche, bei der der Aufsteller (80) mindestens ein seitliches vertikales Element (95), das mit dem Boden (90) des Aufstellers verbunden ist, und die Box mindestens ein seitliches vertikales Element (30; 50), das mit dem Boden (13) der Box verbunden ist, umfasst und bei der die seitlichen vertikalen Elemente des Aufstellers und der Box nicht aneinander befestigt sind.

16. Einheit nach einem der vorhergehenden Ansprüche, bei der der Aufsteller (80) zwei seitliche vertikale Elemente (95), die mit dem Boden (90) des Aufstellers verbunden sind, und ein hinteres vertikales Element (101), das mit dem Boden (90) des Aufstellers verbunden ist, umfasst und bei der die beiden seitlichen vertikalen Elemente (95) des Aufstellers jeweils eine Klappe (100)umfassen, die an dem hinteres vertikalen Element (101) des Aufstellers befestigt ist.

17. Einheit nach einem der vorhergehenden Ansprüche, bei der die Box (10) allein keine geschlossene Kammer formt.

18. Einheit nach dem vorhergehenden Anspruch, bei dem mindestens eine Außenseite der Einheit mindestens teilweise von dem Aufsteller (80) gebildet ist.

19. Einheit nach dem vorhergehenden Anspruch, bei der die Außenseite von mindestens einem hinteren vertikalen Element (65) der Box und dem hinteren vertikalen Element (101) des Aufstellers gebildet ist.

20. Einheit nach dem vorhergehenden Anspruch, bei der das hintere vertikale Element (65) der Box und das hintere vertikale Element (101) des Aufstellers übereinander gesetzt sind.

21. Einheit nach einem der vorhergehenden Ansprüche, bei der der zweite Abschnitt (13) und der Aufsteller (80) ausgebildet sind, um sich nach Trennung des ersten Abschnitts (12) und des zweiten Abschnitts (13) in zwei Teile zu trennen.

22. Einheit nach Anspruch 21, bei der der zweite Abschnitt eine Einschneidung (19) und der Boden des Aufstellers eine Einschneidung (89) umfasst, insbesondere Einschneidungen (19, 89), die sich über die ganze Breite der Box und des Aufstellers erstrecken.

23. Einheit nach einem der vorhergehenden Ansprüche, bei der der Boden (90) des Aufstellers (80) Ausschnitte (85) umfasst, um die Objekte (O) aufzunehmen.

24. Einheit nach einem der vorhergehenden Ansprüche, die mehrere identische Objekte (O) enthält.

25. Einheit nach dem vorhergehenden Anspruch, bei der die Objekte (O) auf dem Aufsteller (80) geordnet untergebracht sind.

26. Verfahren zum Verpacken mindestens eines Objekts (O) in einer Einheit, wie sie in einem der vorhergehenden Ansprüche definiert ist, umfassend die folgenden Schritte:
- die Wand (90) des Aufstellers (80) an dem zweiten Abschnitt (13) der Box (10) befestigen,
- der Einheit mindestens teilweise Volumen verleihen,
- das oder die zu verpackenden Objekte (O) auf die Wand (90) des Aufstellers (80) aufsetzen,
- die Box (10) schließen.

27. Verfahren nach Anspruch 26, bei dem der Aufsteller (80) zusammengefügt wird, bevor das oder die Objekte (O) auf den Boden (90) des Aufstellers (80) aufgesetzt werden.

28. Verfahren zum Öffnen einer Einheit, wie sie in einem der Ansprüche 1 bis 25 definiert ist, umfassend die folgenden Schritte:
- den ersten Abschnitt (12) der Box und den zweiten Abschnitt (13) der Box trennen ,
- den ersten Abschnitt (12) entfernen.

29. Kartontafel oder dergleichen, die ausgebildet ist, um eine Box (10) einer Einheit, wie sie in einem der Ansprüche 1 bis 25 definiert ist, zu bilden, umfassend einen ersten Abschnitt (12) und einen zweiten Abschnitt (13), die trennbar verbunden sind, wobei der zweite Abschnitt (13) ausgebildet ist, um die Befestigung einer Wand (90) eines Aufstellers (80) an diesem Abschnitt zu gestatten.

30. Kartontafel oder dergleichen, die ausgebildet ist, um einen Aufsteller (80) einer Einheit, wie sie in einem der Ansprüche 1 bis 25 definiert ist, zu bilden, umfassend einen Boden (90), zwei seitliche vertikale Elemente (95) und ein hinteres vertikales Element (101), die jeweils mit dem Boden (90) durch eine Faltlinie verbunden sind.
